# EUROPÄISCHE PATENTSCHRIFT

(11) **EP 3 763 263 B1**
(45) Veröffentlichungstag und Bekanntmachung des Hinweises auf die Patenterteilung: **07.08.2024**
(21) Anmeldenummer: 19186081.6
(22) Anmeldetag: 12.07.2019
(51) Int. Cl.: A47L 1/05

(54) **TRAGBARES SAUGGERÄT**
PORTABLE VACUUM APPARATUS
ASPIRATEUR PORTATIF

(43) Veröffentlichungstag der Anmeldung: 13.01.2021
(73) Patentinhaber: Leifheit AG, 56377 Nassau (DE)
(72) Erfinder: WINDRICH, Michael, 65183 Wiesbaden (DE); TRUMMER, Thomas, 8321 St. Margarethen an der Raab (AT)
(74) Vertreter: btb IP Bungartz Baltzer Partnerschaft mbB Patentanwälte

(56) Entgegenhaltungen:
- CN-A- 103 445 718
- US-B2- 8 407 850
- US-B2- 9 021 654

## Beschreibung

Die Erfindung betrifft einen ein tragbares Sauggerät nach dem Oberbegriff des Anspruchs 1.

Insbesondere betrifft die Erfindung ein tragbares Sauggerät mit einem in eine Saugdüse mündenden Saugkanal und mit einem Gehäuse, einem Sauggutbehälter und einem Saugaggregat zur Erzeugung einer Saugströmung, die einen an der Saugdüse anliegenden Saugunterdruck bereitstellt, und mit einer Abscheideeinrichtung, die die über die Saugdüse angesaugte Saugströmung in eine aus dem Sauggerät strömende Abluftströmung und in Sauggut in Form von Partikeln und/oder Fluidbestandteilen aufzuteilen vermag, wobei die abgeschiedenen Partikel oder Fluidbestandteile in dem Sauggutbehälter gesammelt sind. Insbesondere weisen diese Geräte auch eine Abziehlippe zum Abziehen von Flüssigkeiten auf, wobei die Abziehlippe an der Saugdüse angeordnet ist. Zudem sind diese Geräte üblicherweise batteriebetrieben und werden in der Hand eines Benutzers gehalten, während dieser die Abziehlippe entlang der abzusaugenden Fläche führt.

Tragbare Geräte dieser Art sind unter anderem aus der CN 103 445 718 A oder der EP 2 845 530 B1 bekannt. Die bekannten Sauggeräte werden verwendet, um ein Flüssigkeit-/Luftgemisch aufzusaugen. Dies kann, wie im Fall der genannten Vorrichtung, zum Aufsaugen von Flüssigkeit, zum Beispiel von einer ebenen Oberfläche wie einer Tischplatte, von Fensterscheiben oder Fliesen erfolgen. Zum rückständefreien Reinigen der Oberflächen ist bei den gattungsgemäßen Geräten meist eine an der Saugdüse angeordnete Abziehlippe vorgesehen.

Das Sauggut wird in einem Sauggutbehälter gespeichert und muss daher aus der Saugströmung vom Luftstrom separiert werden. Die bekannten Abscheideeinrichtungen der tragbaren Sauggeräte, nutzen um das Sauggut von der Saugströmung zu trennen, Prallplatten und Luftumlenkungen. Das Sauggut kann hierbei aufgrund seiner Trägheit den engen Luftumlenkungen nicht folgen und läuft in den Bereich des Sauggutbehälters, wo in der Regel keine Luftströmung herrscht. Häufig weisen die Geräte auch ein Ansaugrohr auf, das in strömungstechnischer Verbindung mit dem Saugaggregat steht und von der Seite des Saugaggregats in den Sauggutbehälter ragt. Um ein Austreten des Saugguts aus dem Sauggutbehälter über das Ansaugrohr möglichst zu vermeiden, sehen die Geräte zudem Zwischenspeicherbereiche vor, die um das in den Sauggutbehälter ragende Ansaugrohr gebildet sind.

Beispielsweise beschreibt das Dokument DE 10 2013 021 277 A1 ein tragbares Sauggerät, bei dem der Saugkanal und der Einlass des Sauggutbehälters ohne Umwege miteinander verbunden sind. Um das Sauggut von der Saugströmung zu separieren, ist zunächst eine Prallplatte vorgesehen, gegen die die Saugströmung prallt und einen Großteil des Saugguts in den Sauggutbehälter abprallen lässt. Um das Sauggut weiter zu separieren, werden die zuvor bereits erwähnten Luftumlenkungen eingesetzt.

Derart gestaltete Sauggeräte weisen Nachteile auf. So verursachen scharfe Luftumlenkungen und Prallplatten Druckverluste, die den Wirkungsgrad des Sauggeräts negativ beeinflussen. Dies äußert sich für den Nutzer in einer kürzeren Gerätelaufzeit bei gegebener nutzbarer Kapazität des Akkumulators.

Ferner fördert die Abscheidung über eine Prallwand eine Schaumbildung bei Flüssigkeiten, die dazu führen kann, dass sich im Abscheidebereich, eine Schaumschicht aufbaut und das Ablaufen der abgeschiedenen Flüssigkeit bzw. des Sauggut verhindert wird. Ein solcher Aufstau führt wiederum dazu, dass Flüssigkeit in das Ansaugrohr gelangt und somit als Spritzer und Tropfen aus dem Gerät aus den Luftauslässen führt.

Die bekannten Geräte mit Ansaugrohr und Zwischenspeicherbereichen erfordern zudem einen gewissen Bauraum um das Ansaugrohr herum. Hierdurch soll vermieden werden, dass bei Verschwenken des Sauggeräts abgeschiedenes Wasser bzw. Sauggut in den Saugstrom gelangen kann und sich somit in Form von Spritzwasser aus den Lüftungsausgängen des Geräts äußert. Durch ein größeres Ausbilden des Abscheidebereichs und/oder der Zwischenspeicherbereiche kann dies zwar verringert bzw. vermieden werden, dies führt aber zu einem insgesamt ungewollt größeren Sauggerät.

Ferner beschreibt das Dokument FR 3 019 997 einteilige Rotoren, die auf der Saugseite einen in den Saugstrom ragenden Rotationsabscheider mit einer Flügelkontur aufweisen. Während die Luft ohne größere Beeinträchtigung durch die Abscheideflügel strömen kann, werden das trägere Sauggut, insbesondere die trägeren Wassertropfen aus dem Luftstrom herausgeschlagen und abgeschieden. Allerdings kommt es hierbei in nachteiliger Weise zu einer Zerstäubung der Tropfen, sodass eine Restmenge der zerstäubten Flüssigkeit von der Luftströmung mitgerissen und über den Rotor aus dem Gerät befördert wird. Diese macht sich dann für den Nutzer in ungewollter Weise als Sprühnebel bemerkbar. Das Dokument CN 103 445 718 A beschreibt dabei ein gattungsgemäßes Sauggerät, bei dem die Abscheidevorrichtung als Rotationsabscheider gebildet ist.

Aufgabe der Erfindung ist es, ein tragbares Sauggerät bereitzustellen, welches bei kompakter Bauweise und gleichzeitig effizienter Betriebsweise eine hohe Abscheidung des eingesaugten Saugguts ermöglicht.

Die Lösung der Aufgabe erfolgt erfindungsgemäß durch ein tragbares Sauggerät mit den Merkmalen des Anspruchs 1. Bevorzugte Ausgestaltungen der Erfindung sind in den Unteransprüchen und der nachfolgenden Beschreibung angegeben, die jeweils einzeln oder in Kombination einen Aspekt der Erfindung darstellen können.

Erfindungsgemäß ist vorgesehen, dass die Abscheideeinrichtung zumindest zweistufig, ein Sauggutleitelement und einen Rotationsabscheider umfassend, ausgebildet ist, wobei das Sauggutleitelement in Strömungsrichtung in Fortführung des Saugkanals angeordnet und eingerichtet ist, Sauggut teilweise ableitend abzuscheiden. Dabei ist der Rotationsabscheider in Strömungsrichtung hinter dem Saugkanal und in Richtung Saugkanal ausgerichtet angeordnet und eingerichtet, das nicht über das Sauggutleitelement abgeschiedene Sauggut abzuscheiden. Das Sauggutleitelement bildet bei bestimmungsgemäßer Verwendung eine erste Stufe der Abscheidung und der Rotationsabscheider eine zweite Stufe der Abscheidung.

Durch die erfindungsgemäße Lösung kann eine kleinere Bauform des Sauggeräts realisiert werden, da insbesondere die bei den Lösungen aus dem Stand der Technik notwendigen Luftumlenkungen nicht erforderlich sind und die notwendigen Sicherheitsabstände im Bereich der Abscheideeinrichtung verringert werden können.

Darüber hinaus werden eine längere Gerätelaufzeit ermöglicht und es können kleinere Lüfterrad-Durchmesser verbaut werden, da das erfindungsgemäße Sauggerät gegenüber Prallwand- bzw. Prallplatten-Lösungen eine höhere Effizienz aufweist.

Ferner wird durch die zweistufige Abscheidung und insbesondere durch den Verzicht der Prallplatten bzw. der Luftumlenkungen die Schaumbildung und ein damit einhergehender Austritt von Sauggut aus dem Gerät vermieden.

Die Abscheideeinrichtung weist ein Abdeckelement mit einer Öffnung auf und der Rotationsabscheider erstreckt sich durch diese Öffnung in Richtung der Saugdüse. Dabei kann die Querschnittfläche des Rotationsabscheiders vorzugsweise strömungsangepasst in Richtung Saugdüse verjüngt sein. Das Abdeckelement kann bevorzugt auch Teil des Saugaggregatgehäuses sein.

Bevorzugt weist das Abdeckelement um die Öffnung einen der Saugdüse zugewandten Einlaufstutzen auf. Der Stutzen kann in vorteilhafterweise derart ausgebildet sein, dass dort auftreffendes Sauggut von der bevorzugt als Abluftöffnung ausgebildeten Öffnung weggeleitet wird. Insbesondere kann der Einlaufstutzen zur Saugdüse konisch zulaufend geformt sein.

Diese Ausgestaltung des Abdeckelements ist einerseits strömungstechnisch vorteilhaft. Zudem wird die Ableitung des Saugguts vom Saugaggregat und damit vom Luftaustritt weg bewirkt.

Der Rotationsabscheider kann vorzugsweise Teil des Saugaggregats sein, wobei das Saugaggregat insbesondere ein Lüfterrad aufweist und der Rotationsabscheider einteilig mit dem Lüfterrad ausgebildet ist.

Bei dem erfindungsgemäßen Sauggerät vorgesehene Abscheidekammer ist in zwischen Saugkanal und Sauggutbehälter angeordnet, wobei die Abscheidekammer durch das Gehäuse des Sauggeräts und das Abdeckelement begrenzt ist. In der Abscheidekammer sind dabei zumindest eine Zulauföffnung für die Saugströmung durch den Saugkanal und eine Abluftöffnung für die Abluftströmung und eine Ablauföffnung für das Sauggut in dem Teil des Saugaggregatgehäuses vorgesehen. Die Abluftöffnung ist dabei bevorzugt die Öffnung im Abdeckelement, durch die der Rotationsabscheider ragt.

Die erste Stufe der Abscheidung erfolgt über das Sauggutleitelement. Dieses ist in vorteilhafter Weise unmittelbar in Richtung Sauggutbehälter ausgerichtet. Der Einlass zum Sauggutbehälter oder einer vorgeschalteten Sauggutführung, die wiederum zum Sauggutbehälter führt, ist für eine gute Sauggutabscheidung bei bestimmungsgemäßer Verwendung unterhalb des Ansaugkanals angeordnet. Der Einlass zum Sauggutbehälter oder zu der vorgeschalteten Sauggutführung bildet die Ablauföffnung der Abscheidekammer. Das Sauggutleitelement weist eine rampenförmige Form auf.

Um die Abscheidung der ersten Stufe zu verbessern, wird also nun die höhere Trägheit des Sauggutes im Vergleich zu Luftströmung ausgenutzt. Hierfür ist das Sauggutleitelement so ausgebildet, dass das Sauggut in eine von der Sauggutströmung abweichende Richtung geleitet ist. Das trägere Sauggut wird durch seine höhere Massenträgheit und durch die Schwerkraft entlang des Sauggutleitelements geleitet, wohingegen die Luft aus der Saugströmung durch das Saugaggregat abgesaugt wird. Die Anhaftung des flüssigen Saugguts am Sauggutleitelement wird zudem durch die wirkenden Oberflächenkräfte unterstützt.

Der Sauggutbehälter weist mittelbar über eine Sauggutführung oder unmittelbar über eine Einlassöffnung eine Verbindung mit der Ablauföffnung der Abscheidekammer auf.

Besonders bevorzugt dichtet das Abdeckelement mit der weiteren Öffnung, die Einlassöffnung des Sauggutbehälters gegen die Umgebung ab. Die Einlassöffnung ist in vorteilhafterweise mittelbar über einen Einlass einer Sauggutführung gebildet.

Weiterhin können zusätzliche geometrische und/oder materialtechnische Maßnahmen vorgesehen sein, die Abscheidung durch das Sauggutleitelement zu verbessern. So kann in vorteilhafterweise vorgesehen sein, dass die Oberfläche des Sauggutleitelement ein hydrophiles Material aufweist, damit insbesondere flüssiges Sauggut besser an dem Sauggutleitelement haftet und sich nicht ungewollt ablöst und dabei bevorzugt einer Richtungsänderung durch das Sauggutleitelement folgt.

Auch kann das Sauggutleitelement derart ausgebildet sein, dass das Sauggut in eine von der Sauggutströmung abweichende Richtung geleitet ist. Dabei kann das Sauggutleitelement derart ausgebildet sein, dass ein ungewolltes Ablösen des Saugguts verhindert wird und/oder das Ableiten des Saugguts verbessert wird. Das Sauggutleitelement kann hierfür beispielsweise Rippen und/oder sowohl erhabene und/oder vertiefte Oberflächenstrukturen aufweisen.

In vorteilhafter Ausgestaltung können im Bereich des Saugkanals und/oder dem Sauggutleitelement ein oder mehrere Ablöseabschnitte vorgesehen sein, die eingerichtet sind, das Sauggut von der Oberfläche des Saugkanals und/oder der Oberfläche des Sauggutleitelements kontrolliert abzulösen und von dem Saugaggregat und dem Rotationsabscheider wegzuleiten. Dies kann beispielsweise durch Einkerbungen und/oder Ausbuchtungen und/oder Leitflügel bzw. Leitrippen erfolgen. Solche Strömungsleitelemente können auch derart ausgebildet sein, dass der Saugströmung ein Drall durch die Strömungsleitelemente aufgeprägt wird.

Weiter bevorzugt weist das Sauggutleitelement im Bereich der Ablauföffnung aus dem Abscheidebereich bzw. der Abscheidekammer eine Öffnung auf, die eingerichtet ist, ein Sammeln von Sauggut in einem durch das Sauggutleitelement verdeckten Bereich zu verhindern und/oder ein Zurückfließen des Saugguts aus dem Abscheidebereich bzw. der Abscheidekammer über das Sauggutleitelement beim Verschwenken, insbesondere um 180°, zu verhindern. Die Öffnung ist besonders bevorzugt U-förmig ausgestaltet.

Für eine vereinfachte Montage kann das Sauggutleitelement vorzugsweise als separates Teil ausgebildet sein. Das Sauggutleitelement weist bei Ausbildung als separates Teil korrespondierend zusammenwirkend mit dem Saugkanal insbesondere eine lösbare Klemm- und/oder Schnappverbindung auf. Auch kann das Sauggutleitelement als Teil des Gehäuses des Sauggeräts ausgebildet sein.

Um das Einsaugen von großen Teilen zu verhindern und/oder auch Verletzungen durch Hineingreifen zu verhindern kann im Bereich des Saugkanals ein Hineingreifschutz vorgesehen sein. Der Hineingreifschutz kann dabei bevorzugt auch als Teil des Sauggutleitelements ausgebildet sein.

Alternativ oder ergänzend kann im Bereich des Saugkanals ein Filterelement vorgesehen sein. Das Filterelement kann dabei insbesondere lösbar mit dem Saugkanal und/oder dem Sauggutleitelement verbunden sein und/oder von dem Sauggutleitelement gebildet sein und/oder als Hineingreifschutz ausgebildet sein. Dies hilft dabei gröbere Verschmutzungen, wie beispielsweise Haare von dem Sauggerät und insbesondere von den drehenden Teilen des Saugaggregats fernzuhalten.

Die Form des Sauggeräts ist in einer besonders vorteilhaften Ausgestaltung der Erfindung so ausgebildet, dass sich das Sauggerät auf dem der Saugdüse gegenüberliegenden Endabschnitt in einen Griff des Sauggeräts erstreckt.

In den Zeichnungen zeigt:
- Fig. 1: eine Seitenansicht des erfindungsgemäßen Sauggeräts in einer ersten Ausführungsform,
- Fig. 2: eine perspektivische Ansicht des erfindungsgemäßen Sauggeräts aus Fig. 1 mit abgezogenem Verschluss,
- Fig. 3: eine perspektivische Ansicht des erfindungsgemäßen Sauggeräts mit freigeschnittenem Abscheidebereich,
- Fig. 4: eine perspektivische Ansicht der Ausführungsform aus Fig. 3 mit nicht geschnittenem Abdeckelement,
- Fig. 5: eine Seitenansicht des Sauggeräts aus den vorherigen Figuren mit geschnittenem Ansaug- und Abscheidebereich,
- Fig. 6: einen Ausschnitt des Ansaug- und Abscheidebereichs von schräg vorne, und
- Fig. 7: einen Ausschnitt des Ansaug- und Abscheidebereichs von schräg hinten.

In Figur 1 ist ein erfindungsgemäßes Sauggerät 2 in einer Seitenansicht dargestellt. Das Sauggerät 2 ist als ein handbetätigter Fenstersauger ausgebildet. Das Sauggerät 2 umfasst im vorderen Bereich eine als Flachdüse ausgeführte Saugdüse 4 mit oberhalb und unterhalb der Flachdüsenöffnung angeordneten Abziehlippen 5, die an einer sich aus zwei parallelen Ebenen bildenden schnabelförmigen Aufnahme 62 über eine Klemmverbindung lösbar angeordnet ist. In Strömungsrichtung weisend weist das Sauggerät 2 einen sich an die Saugdüse 4 anschließenden Ansaug- und Abscheidebereich, ein Saugaggregat 10, einen Sauggutbehälter 8 und einen Verschluss 42 auf. Die zuvor genannten Komponenten sind von einem Gehäuse 6 des Sauggeräts 2 aufgenommen.

Hinter der schnabelförmigen Aufnahme 62 ist das Sauggerät 2 zunächst im Bereich des Abscheidebereichs und des Saugaggregats 10 bauchig geformt und erstreckt sich anschließend in einen hinteren Bereich, der einen Handgriff 48 bildet. Der Handgriff 48 schließt am distalen Ende mit dem Verschluss 42 ab. Der Sauggutbehälter 8 befindet sich größtenteils in dem Handgriff 48 und erstreckt sich bis zum Ende des Handgriffs 48. Am distalen Ende des Handgriffs 48 ist eine Öffnung 40 im Sauggutbehälter 8 vorgesehen, die durch den Verschluss 42 gegen Austritt von Sauggut, insbesondere Wasser, dichtend verschlossen ist.

Das Gehäuse 6 des Sauggeräts 2 ist mehrteilig ausgebildet. Es umfasst eine obere Schale 64, welche Lüftungsschlitze 66 für die Abluftströmung und eine Aussparung für einen Betätigungsknopf 68 zum An- und Ausschalten des Geräts 2 aufweist. Die obere Schale 64 des Gehäuses 6 ist auf einen unteren Teil des Gehäuses 6 aufgesetzt. Der untere Teil des Gehäuses 6 bildet als eine Griffschale 70 einen Teil des Handgriffs 48, wobei der Handgriff 48 mehrteilig ausgeführt ist. Die Griffschale 70 wiederum bildet gleichzeitig eine untere Begrenzung des Sauggutbehälters 8. Ansaug- und Abscheidebereich sind jeweils von einem vorderen Teil des Gehäuses 6, der zudem die Aufnahme 62 für die Saugdüse 4 ausbildet, aufgenommen.

Die Form des Sauggerätes 2 ist derart ausgebildet, dass sich das Gerät 2 bei dessen Abstellen auf eine ebene Abstellfläche 72 von zwei Abstellbereichen aufgenommen ist. Den ersten Abstellbereich bildet der untere Teil der Griffschale 70, an dem zwei Füße als Abstellelemente 74 vorgesehen sind. Die zwei Abstellelemente 74 sind beidseitig von einer Längsachse des Sauggeräts 2 beabstandet angeordnet. Den zweiten Abstellbereich bildet ein Teil des Verschlusses 42. Durch die beiden Abstellelemente 74 kann das Sauggerät 2 kippstabil auf die ebene Abstellfläche 72 hingestellt werden. Die Abstellbereiche sind so am Sauggerät 2 angeordnet, dass die Saugdüse 4 und insbesondere die Abziehlippe 5 von der ebenen Abstellfläche 72 beabstandet ist. Sowohl der Außenbereich des Verschlusses 42 als auch die als Fü-ße ausgebildeten Abstellelemente 74 sind aus einem Weichmaterial, insbesondere aus einem gummiartigen Material gebildet. Hierdurch wird neben einem stabilen und oberflächenschonenden Stand des Geräts 2 beim Abstellen des Geräts 2 auch eine Beschädigung bei der Benutzung des Geräts 2, bei nicht bestimmungsgemäßer Berührung des Geräts 2 mit der zu reinigenden Oberfläche oder den darum liegenden Oberflächen vermieden.

Figur 2 zeigt eine perspektivische Ansicht des Sauggeräts 2 aus Figur 1. Zu erkennen ist der obere Teil der Aufnahme 62 der Saugdüse 4, in der die als Flachdüse ausgebildete Saugdüse 4 lösbar über die Klemmverbindung eingesetzt ist. Durch die lösbare Verbindung können, je nach Anwendungsbereich, auch andere Saugdüsen 4 in die Aufnahme 62 der Saugdüse 4 eingesetzt werden. Der die Außenkontur des Geräts 2 fortführende Verschluss 42 ist im demontierten Zustand beabstandet vom Sauggerät 2 dargestellt. Der Verschluss 42 weist am Ende einen Greifbereich auf, der durch einen erhöhten Rand in Form eines Haltewulstes 76 im hinteren Bereich gebildet ist.

Figur 3 zeigt eine weitere Ansicht des erfindungsgemäßen Sauggeräts 2 aus den vorherigen Figuren. Das Sauggerät 2 ist mit freigeschnittenem Abscheidebereich und ohne obere Gehäuseschale 64 sowie ohne Verschluss 42 dargestellt.

Das durch die nicht dargestellte Saugdüse 4 angesaugte Sauggut wird über einen in der Aufnahme 62 für die Saugdüse 4 angeordneten Saugkanal 3 in den Abscheidebereich überführt, und durch die Abscheideeinrichtung 12 von der Abluftströmung getrennt und in eine im unteren Teil des Sauggeräts 2 angeordnete Einlassöffnung 36 überführt. Die Einlassöffnung 36 führt in die Sauggutführung, über die das Sauggut wiederum in den Sauggutbehälter 8 geleitet ist.

Im freigeschnittenen Bereich sind die einzelnen Komponenten der Abscheideeinrichtung 12 zu erkennen, welche ein rampenförmiges Sauggutleitelement 14 und einem Rotationsabscheider 16 umfasst. Der Rotationsabscheider 16 ist in der dargestellten Ausführungsform einstückig mit dem Lüfterrad 11 des Saugaggregats 10 verbunden.

Der Abscheidebereich ist in der gezeigten Ausführungsform als Abscheidekammer 18 ausgebildet. Die die Abscheidekammer 18 bildende Begrenzung ist zweiteilig ausgeführt. Den ersten Teil bildet ein becherförmiges erstes Begrenzungselement 92, in dessen Bodenbereich auch die schnabelförmige Aufnahme 62 für die Saugdüse 4 ausgebildet ist. Das becherförmige erste Begrenzungselement 92 ist gleichzeitig auch Teil des Gehäuses 6. Den zweiten Teil der Abscheidekammerbegrenzung bildet ein als ein tellerförmiges zweites Begrenzungselement 94 gebildetes Abdeckelement, das mit dem becherförmigen ersten Begrenzungselement 92 verbunden ist. Das Abdeckelement weist zwei Öffnungen auf. In der ersten Öffnung, die mittig in dem Abdeckelement angeordnet ist und eine Abluftöffnung 19 ist, ist der einstückig mit dem Lüfterrad 11 verbundene Rotationsabscheider 16 angeordnet. Im Betrieb wird die von Sauggut befreite Abluftströmung durch die Abluftöffnung 19 aus der Abscheidekammer 18 über das Lüfterrad 11 durch die Lüftungsschlitze 66 im Gehäuse 6 nach au-ßen gefördert. Die zweite Öffnung ist eine Ablauföffnung der Abscheidekammer 18 und ist gleichzeitig die Einlassöffnung 36 in die Sauggutführung.

Die Figur 4 zeigt wieder das erfindungsgemäße Sauggerät 2 aus Figur 3 mit Abscheidekammer 18, vorliegend aber mit nicht geschnittenem Abdeckelement. Zu erkennen sind Verschrauböffnungen 96 über die das zweite Begrenzungselement 94 mit einem als Bauteilträger ausgebildeten Zwischenelement 23 für das Saugaggregat 10 verbunden ist. Das becherförmige erste Begrenzungselement 92 des Abscheidebereichs weist korrespondierend zu den Verschrauböffnungen 96 angeordnete Öffnungen auf, über die das becherförmige erste Begrenzungselement 92 mit dem Abdeckelement, dem Zwischenelement 23 und dem Deckelelement 27 und der Griffschale 70 verbunden sind.

Auf dem Abdeckelement ist ein als Dichtring ausgebildetes Dichtelement 58 angespritzt, das mit einer am becherförmigen ersten Begrenzungselement 92 vorgesehenen Dichtnut 59 im montierten Zustand zusammenwirkt und die beiden Bauteile gegen Austritt von Flüssigkeit abdichtet.

Die Seitenansicht des Sauggeräts 2 aus den vorherigen Figuren mit geschnittenem Ansaug- und Abscheidebereich zeigt Figur 5. Die obere Gehäuseschale 64, der Verschluss 42 sowie die in die schnabelförmige Aufnahme 62 steckbare Saugdüse 4 sind nicht abgebildet. Der Saugkanal 3 erstreckt sich in die Abscheidekammer 18. Wie beschrieben, ist die Abscheidekammer 18 durch das becherförmige erste Begrenzungselement 92 und das Abdeckelement gebildet, wobei das erste Begrenzungselement 92 einen Teil des Gehäuses 6 des Sauggeräts 2bildet. Der Saugkanal 3 erstreckt sich zumindest teilweise in die Abscheidekammer 18. Am der Abscheidekammer 18 zugewandten Ende des Saugkanals 3 weist der Saugkanal 3 zwei Klemmnasen auf, die sich in die Abscheidekammer 18 erstrecken. Ein Sauggutleitelement 14 ist als separates Teil über die Klemmnasen des Saugkanals 3 an den Saugkanal 3 angeklemmt und weist zunächst einen Mündungsbereich auf, der eine Verlängerung des Saugkanals 3 bildet. Das Sauggutleitelement 14 hat eine rampenförmige Form und knickt nach dem Mündungsbereich in Richtung der Einlassöffnung 36 der Sauggutführung ab. Durch die Ausgestaltung wird das Sauggut wegen seiner Massenträgheit und der auf das Sauggut wirkenden Schwerkraft in eine von der Sauggutströmung abweichende Richtung geleitet. Innerhalb des Sauggutleitelements 14 ist ein Hineingreifschutz 21 angeordnet.

Das tellerförmige Abdeckelement 94 weist auf der der Saugdüse 4 zugewandten Seite einen konusförmigen Einlaufstutzen 20 auf.

Einen detaillierteren Ausschnitt des Ansaug- und Abscheidebereichs zeigen die Figu-ren 6 und 7 in Schnittdarstellungen. In der Darstellung der Figur 6 ist die Aufnahme des Sauggutleitelements 14 im Saugkanal 3 gezeigt. Der Saugkanal 3 weist beim Übergang zur Abscheidekammer 18 eine Verjüngung auf. Die Verjüngung ist auf der Unterseite und Oberseite des Saugkanals 3 durch jeweils eine stegförmige Wandung 97 gebildet, wobei die Wandung 97 auf der Saugdüsenseite jeweils abgerundet ist. Durch die Verjüngung ergibt sich nach Einsetzen eines Stutzens der Saugdüse 4 in den Saugkanal 3 ein im Wesentlichen ebener Übergang zum Sauggutleitelement 14.

In Richtung der Abscheidekammer 18 ist unterhalb der stegförmigen Wandung 97 im Saugkanal 3 eine Auflagefläche 99 vorgesehen, auf die sich das Sauggutleitelement 14 bei bestimmungsgemäßer Klemmung der Klemmverbindung abstützt. Zusätzlich sind auf der Unterseite noch zwei Haltevorsprünge 98 vorgesehen, die unterhalb der Auflagefläche 99 eingreifen und das Sauggutleitelement 14 weiter abstützen. Das rampenförmige Sauggutleitelement 14 weist im Bereich der Einlassöffnung 36 eine in Richtung der Einlassöffnung 36 geöffnete, sich mittig in das Sauggutleitelement 14 erstreckende U-förmige Öffnung auf. Diese ist vorgesehen, damit sich kein Sauggut hinter dem Sauggutleitelement 14 sammeln kann und durch die Einlassöffnung 36 in den Sauggutbehälter 8 fließen kann. Zudem verhindert die Öffnung, dass zurückströmendes Sauggut aus einem überfüllten Sauggutbehälter 8 bei Überkopfhaltung über das rampenförmige Sauggutleitelement 14 aus der Saugdüse 4 austreten kann.

Das Sauggutleitelement 14 ist in den Figuren 6 und 7 geschnitten und nur zur Hälfte dargestellt. Grundsätzlich sind aber auch andere Formgebungen möglich, die eingerichtet sind, einen Abfluss des sich sonst hinter dem Sauggutleitelement 14 sammelnden Saugguts zu vermeiden und ein gutes Ablaufen zu erreichen.

Durch die Ausführung als separates Bauteil sind eine wie zuvor beschriebene, aber auch alternative geometrische Gestaltungen des Sauggutleitelements 14 fertigungstechnisch einfach möglich und die Montage durch die Klemmverbindung erleichtert.

Im vorderen, der Saugdüse 4 zugewandten Bereich der Abscheidekammer 18 sind unterhalb und oberhalb des Saugkanals 3 Speicherbereiche für das Sauggut ausgebildet. Diese bewirken, dass bei bestimmungsgemäßer Verwendung des Sauggeräts 2, insbesondere bei dessen Verschwenken, ein Austritt von Sauggut zurück aus der Abscheidekammer 18 in die Saugdüse 4 vermieden ist.

Die zwei Teile der Abscheidekammer 18 sind dichtend gegen Austritt von Sauggut miteinander verbunden. Das bereits beschriebenen Dichtelement 58, das als umlaufender, auf dem Abdeckelement angespritzter Dichtring ausgeführt ist und mit der korrespondierenden Dichtnut 59 im ersten Begrenzungselement 92 zusammenwirkt, ist zu erkennen. Ferner ist auf der der Saugdüse 4 abgewandten Seite des zweiten Begrenzungselements 94 eine Dichtnut 59 für die Abdichtung der Einlassöffnung 36 vorgesehen.

### Bezugszeichenliste:

- 2: Sauggerät
- 3: Saugkanal
- 4: Saugdüse
- 5: Abziehlippen
- 6: Gehäuse
- 8: Sauggutbehälter
- 10: Saugaggregat
- 11: Lüfterrad
- 12: Abscheideeinrichtung
- 14: Sauggutleitelement
- 16: Rotationsabscheider
- 18: Abscheidekammer
- 19: Abluftöffnung
- 20: Einlaufstutzen
- 21: Hineingreifschutz
- 23: Zwischenelement
- 27: Deckelelement

- 36: Einlassöffnung der Sauggutführung
- 40: Öffnung des Sauggutbehälters
- 42: Verschluss
- 48: Handgriff
- 58: Dichtelemente
- 59: Dichtnut
- 62: Aufnahme für Saugdüse
- 64: obere Gehäuseschale
- 66: Lüftungsschlitze
- 68: Betätigungsknopf
- 70: Griffschale
- 72: Abstellfläche
- 74: Abstellelemente
- 76: Haltewulst des Verschlusses

- 92: erstes Begrenzungselement des Abscheidebereichs
- 94: zweites Begrenzungselement des Abscheidebereichs (Prallscheibe)
- 96: Verschrauböffnungen in der Prallscheibe
- 97: stegförmige Wandung
- 98: Haltevorsprünge
- 99: Auflagefläche

## Patentansprüche

1. Tragbares Sauggerät (2) mit
• einem Gehäuse (6),
• einem in eine Saugdüse (4) mündenden Saugkanal (3),
• einem Sauggutbehälter (8),
• einem Saugaggregat (10) zur Erzeugung einer Saugströmung, die einen an der Saugdüse (4) anliegenden Saugunterdruck bereitstellt,
• einer von dem Gehäuse (6) und einem Abdeckelement (94) begrenzten Abscheidekammer (18), die zwischen dem Saugkanal (3) und dem Sauggutbehälter (8) angeordnet ist und eine Zulauföffnung für eine Saugströmung durch den Saugkanal, eine Abluftöffnung für eine Abluftströmung und eine Ablauföffnung für Sauggut aufweist, und mit
• einer in der Abscheidekammer (18) angeordneten Abscheideeinrichtung (12), die die über die Saugdüse (4) angesaugte Saugströmung in eine aus dem Sauggerät (2) strömende Abluftströmung und in Sauggut in Form von Partikeln und Fluidbestandteilen aufzuteilen vermag, wobei
der Sauggutbehälter (8) zum Sammeln der abgeschiedenen Partikel und Fluidbestandteile vorgesehen ist und der Einlass zum Sauggutbehälter (8) oder zu einer vorgeschalteten Sauggutführung (30) die Ablauföffnung der Abscheidekammer (18) bildet, **dadurch gekennzeichnet, dass**
die Abscheideeinrichtung (12) zwei Stufen der Abscheidung umfasst, nämlich eine erste Stufe, bei der die Abscheidung über ein Sauggutleitelement (14) erfolgt, und eine zweite Stufe, bei der die Abscheidung über und einen Rotationsabscheider (16) erfolgt, wobei
• das Sauggutleitelement (14) in Strömungsrichtung in Fortführung des Saugkanals (3) angeordnet und eingerichtet ist, Sauggut zumindest teilweise ableitend abzuscheiden, und
• der Rotationsabscheider (16) in Strömungsrichtung hinter dem Saugkanal (3) und in Richtung Saugkanal (3) ausgerichtet angeordnet und eingerichtet ist, nicht über das Sauggutleitelement (14) abgeleitete Partikel und Fluidbestandteile abzuscheiden, und wobei
• das Sauggutleitelement (14) eine rampenförmige Form aufweist und derart ausgebildet ist, das es flüssiges Sauggut in eine von der Sauggutströmung abweichende Richtung durch zwischen flüssigem Sauggut und Sauggutführung auftretende Oberflächenkräfte abzuleiten vermag.

2. Tragbares Sauggerät (2) nach Anspruch 1, **dadurch gekennzeichnet, dass** das Abdeckelement (94) eine Öffnung (19) aufweist, und sich der Rotationsabscheider (16) durch die Öffnung (19) in Richtung der Saugdüse (4) erstreckt.

3. Tragbares Sauggerät (2) nach dem vorstehenden Anspruch, **dadurch gekennzeichnet, dass** die Querschnittsfläche des Rotationsabscheiders (16) strömungsangepasst in Richtung Saugdüse (4) verjüngt ist.

4. Tragbares Sauggerät (2) nach einem der vorstehenden Ansprüche in Verbindung mit Anspruch 2, **dadurch gekennzeichnet, dass** das Abdeckelement (94) einen der Saugdüse (4) zugewandten Einlaufstutzen (20) aufweist, der derart ausgebildet ist, dass dort auftreffendes Sauggut von einer Abluftöffnung (19) weggeleitet wird, insbesondere dass der Einlaufstutzen (20) zur Saugdüse (4) konisch zulaufend geformt ist.

5. Tragbares Sauggerät (2) nach einem der vorstehenden Ansprüche, **dadurch gekennzeichnet, dass** der Rotationsabscheider (16) Teil des Saugaggregats (10) ist, wobei das Saugaggregat (10) zumindest ein Lüfterrad (11) aufweist, und der Rotationsabscheider (16) einteilig mit dem Lüfterrad (11) ausgebildet ist.

6. Tragbares Sauggerät (2) nach einem der vorstehenden Ansprüche, **dadurch gekennzeichnet, dass** zumindest eine Zulauföffnung für die Saugströmung durch den Saugkanal (3) und jeweils eine Abluftöffnung (19) für die Abluftströmung und eine Ablauföffnung für das Sauggut in dem Teil des Gehäuses (6) vorgesehen sind.

7. Tragbares Sauggerät (2) nach einem der vorstehenden Ansprüche, **dadurch gekennzeichnet, dass** das Sauggutleitelement (14) unmittelbar in Richtung des Sauggutbehälters (8) ausgerichtet ist.

8. Tragbares Sauggerät (2) nach einem der vorstehenden Ansprüche, **dadurch gekennzeichnet, dass** die Oberfläche des Sauggutleitelements (14) ein hydrophiles Material aufweist.

9. Tragbares Sauggerät (2) nach einem der vorstehenden Ansprüche, **dadurch gekennzeichnet, dass** das Sauggutleitelement (14) zum Verhindern eines Ablösens des Sauggutes und zur Verbesserung des Ableitens des Sauggutes Rippen und oder erhabene und vertiefte Oberflächenstrukturen aufweist.

10. Tragbares Sauggerät (2) nach einem der vorstehenden Ansprüche, **dadurch gekennzeichnet, dass** das Sauggutleitelement (14) als separates Teil und/oder als Teil des Gehäuses (6) des Sauggeräts (2) ausgebildet ist, wobei das Sauggutleitelement (14) bei Ausbildung als separates Teil insbesondere eine lösbare Klemm- und/oder Schnappverbindung aufweist.

11. Tragbares Sauggerät (2) nach einem der vorstehenden Ansprüche, **dadurch gekennzeichnet, dass** im Bereich des Saugkanals (3) ein Hineingreifschutz (21) vorgesehen ist, wobei der Hineingreifschutz (21) insbesondere als Teil des Sauggutleitelement (14) ausgebildet ist.

12. Tragbares Sauggerät (2) nach dem vorstehenden Anspruch, **dadurch gekennzeichnet, dass** im Bereich des Saugkanals (3) ein Filterelement vorgesehen ist, wobei das Filterelement insbesondere lösbar mit dem Saugkanal (3) und/oder dem Sauggutleitelement (14) verbunden ist und/oder von dem Sauggutleitelement (14) gebildet ist und/oder als Hineingreifschutz (21) ausgebildet ist.

13. Tragbares Sauggerät (2) nach einem der vorstehenden Ansprüche, **dadurch gekennzeichnet, dass** im Bereich des Saugkanals (3) und/oder dem Sauggutleitelement (14) Ablöseabschnitte vorgesehen sind, die eingerichtet sind, das Sauggut von der Oberfläche des Saugkanals (3) und/oder der Oberfläche des Sauggutleitelements (14) kontrolliert abzulösen und von dem Saugaggregat (10) und dem Rotationsabscheider (16) wegzuleiten.

14. Tragbares Sauggerät (2) nach einem der vorstehenden Ansprüche, **dadurch gekennzeichnet, dass** der Sauggutbehälter (8) mittelbar über eine Sauggutführung oder unmittelbar eine Einlassöffnung (36) aufweist und das Abdeckelement (94) eine zur Einlassöffnung (36) des Sauggutbehälters (8) korrespondierende weitere Öffnung aufweist, wobei die Einlassöffnung (36) insbesondere mittelbar über einen Einlass einer Sauggutführung gebildet ist, wobei das Abdeckelement (94) insbesondere mit der weiteren Öffnung die Einlassöffnung (36) des Sauggutbehälters (8) gegen die Umgebung abdichtet.

## Claims

1. Portable vacuum cleaner (2) comprising:
• a housing (6),
• a suction channel (3) opening into a suction nozzle (4),
• a suction material récipient (8),
• a suction unit (10) for generating a suction flow which provides a suction vacuum at the suction nozzle (4),
• a separation chamber (18) delimited by the housing (6) and a cover element (94), which is arranged between the suction channel (3) and the suction material container (8) and comprises an inlet opening for a suction flow through the suction channel, an exhaust opening for an exhaust air flow and an outlet opening for suction material, and with
• a separating unit (12) which is arranged in the separating chamber (18) and which is capable of separating the suction flow drawn in via the suction nozzle (4) into an exhaust air flow flowing out of the suction apparatus (2) and into suction material in the form of particles and fluid particles, wherein
the suction material récipient (8) is provided for collecting the separated particles and fluid components and the inlet to the suction material récipient (8) or to an upstream suction material guideway (30) constitutes the outlet opening of the separation chamber (18), **characterized in that**
the separating unit (12) comprises two stages of separation, namely a first stage, in which the separation takes place via a suction material guide element (14), and a second stage, in which the separation takes place via and a rotary separator (16), wherein
• the suction material guide element (14) is arranged in the direction of flow in continuation of the suction channel (3) and is set up to separate suction material at least partially in a discharging manner, and
• the rotary separator (16) is arranged downstream of the suction channel (3) in the direction of flow and aligned in the direction of the suction channel (3) and is set up to separate particles and fluid constituents which are not discharged via the suction material guide element (14), and wherein
• the suction material guide element (14) comprises a ramp-shaped form and is embodied in such a way that it is able to divert liquid suction material in a direction deviating from the suction material flow by surface forces occurring between the liquid suction material and the suction material guideway.

2. Portable vacuum apparatus (2) according to claim 1, **characterized in that** the cover element (94) comprises an opening (19), and the rotation separator (16) extends through the opening (19) in the direction of the suction nozzle (4).

3. Portable vacuum cleaner (2) according to the preceding claim, **characterized in that** the cross-sectional area of the rotary separator (16) is tapered in the direction of the suction nozzle (4) in a flow-adapted manner.

4. Portable vacuum cleaner (2) according to one of the preceding claims in conjunction with claim 2, **characterized in that** the cover element (94) comprises an inlet nozzle (20) facing the suction nozzle (4), which is designed in such a way that suction material impinging there is guided away from an exhaust air opening (19), in particular **in that** the inlet nozzle (20) is shaped to be conically tapered towards the suction nozzle (4).

5. Portable vacuum apparatus (2) according to one of the preceding claims, **characterized in that** the rotary separator (16) is part of the suction unit (10), the suction unit (10) comprising at least one fan wheel (11), and the rotary separator (16) being embodied in one piece with the fan wheel (11).

6. Portable vacuum cleaner (2) according to one of the preceding claims, **characterized in that** at least one inlet opening for the suction flow through the suction channel (3) and respectively one exhaust air opening (19) for the exhaust air flow and one outlet opening for the suction material are provided in the part of the housing (6).

7. Portable vacuum apparatus (2) according to one of the preceding claims, **characterized in that** the suction material guide element (14) is aligned directly in the direction of the suction material récipient (8).

8. Portable vacuum cleaner (2) according to one of the preceding claims, **characterized in that** the surface of the suction material guiding element (14) comprises a hydrophilic material.

9. Portable vacuum cleaner (2) according to one of the preceding claims, **characterized in that** the suction material guiding element (14) comprises ribs and or raised and recessed surface structures to prevent detachment of the suction material and to improve the discharge of the suction material.

10. Portable vacuum cleaner (2) according to one of the preceding claims, **characterized in that** the suction material guide element (14) is embodied as a separate part and/or as part of the housing (6) of the suction apparatus (2), the suction material guide element (14) comprising in particular a releasable clamping and/or snap connection when embodied as a separate part.

11. Portable vacuum cleaner (2) according to one of the preceding claims, **characterized in that** a gripping protection (21) is provided in the region of the suction channel (3), the gripping protection (21) being embodied in particular as part of the suction material guiding element (14).

12. Portable vacuum cleaner (2) according to the preceding claim, **characterized in that** a filter element is provided in the region of the suction channel (3), the filter element being in particular detachably connected to the suction channel (3) and/or the suction material guiding element (14) and/or being constituted by the suction material guiding element (14) and/or being embodied as a gripping protection (21).

13. Portable vacuum apparatus (2) according to one of the preceding claims, **characterized in that** detachment sections are provided in the region of the suction channel (3) and/or the suction material guide element (14), which are set up to detach the suction material from the surface of the suction channel (3) and/or the surface of the suction material guide element (14) in a controlled manner and to guide it away from the suction unit (10) and the rotary separator (16).

14. Portable vacuum cleaner (2) according to one of the preceding claims, **characterized in that** the suction material récipient (8) comprises an inlet opening (36) indirectly via a suction material guideway or directly, and the cover element (94) comprises a further opening corresponding to the inlet opening (36) of the suction material récipient (8), wherein the inlet opening (36) is constituted in particular indirectly via an inlet of a suction material guideway, wherein the cover element (94) seals the inlet opening (36) of the suction material container (8) against the environment in particular with the further opening.

## Revendications

1. Aspirateur portatif (2) comprenant
• un boîtier (6),
• un canal d'aspiration (3) débouchant dans une buse d'aspiration (4),
• un récipient d'aspiration (8),
• un agrégat d'aspiration (10) pour générer un courant d'aspiration qui fournit une dépression d'aspiration appliquée à la buse d'aspiration (4),
• une chambre de séparation (18) délimitée par le boîtier (6) et un élément de recouvrement (94), qui est disposée entre le canal d'aspiration (3) et le récipient de produit à aspirer (8) et qui comprend une ouverture d'arrivée pour un flux d'aspiration à travers le canal d'aspiration, une ouverture d'évacuation pour un flux d'air d'évacuation et une ouverture d'évacuation pour le produit à aspirer, et avec
• un dispositif de séparation (12) disposé dans la chambre de séparation (18), qui permet de diviser le flux d'aspiration aspiré par la buse d'aspiration (4) en un flux d'air d'évacuation s'écoulant hors de l'appareil d'aspiration (2) et en matière aspirée sous forme de particules et de composants de fluide, dans lequel
le réservoir de produit aspiré (8) est prévu pour recueillir les particules et les composants de fluide séparés et l'entrée du réservoir de produit aspiré (8) ou d'un guidage de produit aspiré (30) placé en amont forme l'ouverture de sortie de la chambre de séparation (18), **caractérisé en ce que** le dispositif de séparation (12) comprend deux étapes de séparation, à savoir une première étape, dans laquelle la séparation s'effectue par l'intermédiaire d'un élément de guidage de la matière aspirée (14), et une deuxième étape, dans laquelle la séparation s'effectue par l'intermédiaire d'un séparateur rotatif (16), où
• l'élément de guidage de la matière aspirée (14) est disposé dans le sens de l'écoulement dans le prolongement du canal d'aspiration (3) et est conçu pour séparer la matière aspirée en l'évacuant au moins partiellement, et
• le séparateur rotatif (16) est disposé en aval du canal d'aspiration (3) dans le sens de l'écoulement et orienté en direction du canal d'aspiration (3) et est conçu pour séparer les particules et les composants de fluide non évacués par l'élément de guidage de matière aspirée (14), et dans lequel
• l'élément de guidage de produit aspiré (14) comprend une forme de rampe et est conçu pour dévier le produit aspiré liquide par des forces de surface qui se produisent entre le produit aspiré liquide et le guidage de produit aspiré dans une direction qui s'écarte de l'écoulement du produit aspiré.

2. Aspirateur portatif (2) selon la revendication 1, **caractérisé en ce que** l'élément de recouvrement (94) comprend une ouverture (19) et **en ce que** le séparateur rotatif (16) s'étend à travers l'ouverture (19) en direction de la buse d'aspiration (4).

3. Aspirateur portatif (2) selon la revendication précédente, **caractérisé en ce que** la surface de la section transversale du séparateur rotatif (16) est rétrécie en direction de la buse d'aspiration (4) en fonction de l'écoulement.

4. Aspirateur portatif (2) selon l'une des revendications précédentes en liaison avec la revendication 2, **caractérisé en ce que** l'élément de recouvrement (94) comprend une tubulure d'entrée (20) tournée vers la buse d'aspiration (4), qui est conçue de telle sorte que les matières aspirées qui y arrivent sont détournées d'une ouverture d'évacuation d'air (19), en particulier **en ce que** la tubulure d'entrée (20) est de forme conique en direction de la buse d'aspiration (4).

5. Aspirateur portatif (2) selon l'une des revendications précédentes, **caractérisé en ce que** le séparateur rotatif (16) fait partie de l'agrégat d'aspiration (10), l'agrégat d'aspiration (10) comprenant au moins une roue de ventilateur (11), et le séparateur rotatif (16) étant formé d'une seule pièce avec la roue de ventilateur (11).

6. Aspirateur portatif (2) selon l'une des revendications précédentes, **caractérisé en ce qu'**au moins une ouverture d'entrée pour le flux d'aspiration à travers le canal d'aspiration (3) et respectivement une ouverture d'évacuation (19) pour le flux d'air d'évacuation et une ouverture d'évacuation pour le produit aspiré sont prévues dans la partie du boîtier (6).

7. Aspirateur portatif (2) selon l'une des revendications précédentes, **caractérisé en ce que** l'élément de guidage de la matière aspirée (14) est orienté directement vers le réservoir de matière aspirée (8).

8. Aspirateur portatif (2) selon l'une quelconque des revendications précédentes, **caractérisé en ce que** la surface de l'élément de guidage de la matière aspirée (14) comprend un matériau hydrophile.

9. Aspirateur portatif (2) selon l'une quelconque des revendications précédentes, **caractérisé en ce que** l'élément de guidage de la matière aspirée (14) comprend des nervures et/ou des structures de surface en relief et en creux pour empêcher le détachement de la matière aspirée et pour améliorer l'évacuation de la matière aspirée.

10. Aspirateur portatif (2) selon l'une des revendications précédentes, **caractérisé en ce que** l'élément de guidage de la matière à aspirer (14) est conçu comme une pièce séparée et/ou comme une partie du boîtier (6) de l'appareil aspirateur (2), l'élément de guidage de la matière à aspirer (14), lorsqu'il est conçu comme une pièce séparée, comprenant notamment un assemblage par serrage et/ou par encliquetage amovible.

11. Aspirateur portatif (2) selon l'une des revendications précédentes, **caractérisé en ce qu'**une protection d'engagement (21) est prévue dans la zone du canal d'aspiration (3), la protection d'engagement (21) étant réalisée en particulier comme partie de l'élément de guidage de la matière à aspirer (14).

12. Aspirateur portatif (2) selon la revendication précédente, **caractérisé en ce qu'**un élément filtrant est prévu dans la zone du canal d'aspiration (3), l'élément filtrant étant notamment relié de manière amovible au canal d'aspiration (3) et/ou à l'élément de guidage de la matière aspirée (14) et/ou étant formé par l'élément de guidage de la matière aspirée (14) et/ou étant réalisé sous forme de protection contre l'engagement (21).

13. Aspirateur portatif (2) selon l'une des revendications précédentes, **caractérisé en ce qu'**il est prévu, dans la zone du canal d'aspiration (3) et/ou de l'élément de guidage de la matière aspirée (14), des sections de détachement qui sont conçues pour détacher de manière contrôlée la matière aspirée de la surface du canal d'aspiration (3) et/ou de la surface de l'élément de guidage de la matière aspirée (14) et pour l'évacuer de l'agrégat d'aspiration (10) et du séparateur rotatif (16).

14. Appareil aspirateur portatif (2) selon l'une des revendications précédentes, **caractérisé en ce que** le réservoir de produit aspiré (8) comprend indirectement une ouverture d'entrée (36) par l'intermédiaire d'un guidage de produit aspiré ou directement, et **en ce que** l'élément de recouvrement (94) comprend une autre ouverture correspondant à l'ouverture d'entrée (36) du réservoir de produit aspiré (8), l'ouverture d'entrée (36) étant formée en particulier indirectement par une entrée d'un guidage de produit aspiré, l'élément de recouvrement (94) rendant étanche par rapport à l'environnement l'ouverture d'entrée (36) du récipient de produit aspiré (8), en particulier en comprenant l'ouverture supplémentaire.
